# EUROPÄISCHE PATENTSCHRIFT

(11) **EP 0 980 087 B1**
(45) Veröffentlichungstag und Bekanntmachung des Hinweises auf die Patenterteilung: **06.08.2008**
(21) Anmeldenummer: 99111705.2
(22) Anmeldetag: 17.06.1999
(51) Int. Cl.: H01H 85/20, H01H 85/143

(54) **Halter für einen Sicherungseinsatz**
Fuse holder
Porte-fusible

(30) Priorität: 08.08.1998 DE 19835975
(43) Veröffentlichungstag der Anmeldung: 16.02.2000
(73) Patentinhaber: Wilhelm Pudenz GmbH, 27243 Dünsen (DE)
(72) Erfinder: Borchers, André, 27749 Delmenhorst (DE); Scheele, Jürgen, 27243 Harpstedt (DE); Schulte, Henning H., 27793 Wildeshausen (DE)
(74) Vertreter: Weber, Roland

(56) Entgegenhaltungen:
- EP-A- 0 145 192
- EP-A- 0 806 783
- EP-A- 0 831 511
- DE-U- 9 005 916
- FR-A- 2 262 899
- US-A- 3 132 223
- US-A- 4 199 214
- PATENT ABSTRACTS OF JAPAN vol. 1998, no. 11, 30. September 1998 (1998-09-30) & JP 10 177836 A (S O C KK), 30. Juni 1998 (1998-06-30)

## Beschreibung

Die Erfindung betrifft einen Sicherungshalter für einen Sicherungseinsatz, aus dessen Gehäuse zwei Anschlüsse herausstehen, die außen jeweils mit einer Anschlußleitung verbindbar sind und innerhalb des Gehäuses mit dem Schmelzleiter verbunden sind, wobei jeder Anschluß als Crimpanschluß für die direkte elektrische und mechanische Verbindung mit der Anschlußleitung ausgestaltet ist.

Es ist bekannt, in Kraftfahrzeugen kleine Flachsicherungen einzubauen, um Verbraucher bei Kurzschluß oder Überlastung abschalten zu können. Bei vielen Anwendungen werden diese Flachsicherungen in Kraftfahrzeugen durch Einstecken verbunden. Es gibt aber auch in ein Kabel eingeschaltete Flachsicherungen, die über Kabelschuhe angeschlossen sind, wobei der jeweilige Kabelschuh am Kabel gekrimmt ist. Dadurch ist eine elektrische und gleichzeitig auch mechanische Verbindung geschaffen.

Um solche Sicherungseinsätze, die bei einigen Anwendungsfällen ein zweiteiliges Gehäuse aufweisen, zwischen zwei Enden einer Anschlußleitung nicht lose in dem betreffenden Raum, zum Beispiel dem Motorraum eines Kraftfahrzeuges, ohne Halterung verlegen zu müssen, ist auch schon ein Sicherungshalter bekannt, der eine im Fahrzeugraum befestigte Grundplatte und von dieser abgehend Profilstützen und Halteriegel aufweist, um einen Sicherungseinsatz der eingangs genannten Art, einschließlich seiner zwei Anschlußlaschen, am Platz seiner Verwendung zu fixieren. Für das Zwischenschalten einer Sicherung mit dem bekannten Sicherungshalter ist ein großer Montageaufwand erforderlich. Das Ende der jeweils als ummanteltes Kabel ausgestalteten Anschlußleitung muß durch Crimpen mit einem Kabelschuh versehen werden, dessen Öse bündig über ein Stanzloch in der jeweiligen Anschlußlasche gelegt und über Gewindebolzen und Muttern an den Anschlußlaschen befestigt wird. Letztere müssen sorgfältig zwischen die von der Grundplatte im Abstand hochstehenden vier Riegel eingesetzt werden (auf beiden Seiten, also insgesamt 8 Riegel), wobei zusätzlich das Gehäuse des Sicherungseinsatzes zwischen den schwalbenschwanzförmig ausgestalteten Profilstützen eingesteckt und arretiert werden muß. Abgesehen von dem großen Montageaufwand kann der elektrische Kontakt durch Lösen der Muttern oder Schrauben fehlerhaft werden oder ausfallen

Aus der US-A-3,132,223 ist ein Sicherungshalter der eingangs genannten Art bekannt. Allerdings ist das Gehäuse des Sicherungseinsatzes ein Röhrchengehäuse mit einem befüllten, lichtbogenlöschenden Pulver. Kupferstopfen befinden sich an den Enden des rohrförmigen Gehäuses, und an diesem sind außen rohrförmige Kabelverbinder angelötet. In den rohrförmigen Kabelverbindern befinden sich die blanken Kabelenden und sind dort durch Vertiefungen (Crimpen) verbunden. Kabel mit anderen Formen können durch die bekannten rohrförmigen Kabelverbinder entweder nicht oder nur nach einer besonderen Konfektionierung angeschlossen werden. Beim Abweichen von der bekannten Formgebung ergeben sich dann Montageschwierigkeiten, und auch die elektrische Funktion kann nicht ohne Bedenken vorausgesetzt werden.

Der Erfindung liegt daher die Aufgabe zugrunde, einen Sicherungsschalter der eingangs genannten Art so zu verbessern, daß die Montage vereinfacht und die Zuverlässigkeit der elektrischen Funktion und die mechanische Stabilität der Anschlüsse verbessert werden.

Die Lösung dieser Aufgabe gelingt gemäß der Erfindung dadurch, daß jeder Anschluß eine als Crimpanschluß ausgestaltete Anschlußlasche ist und der Crimpanschluß zum Gehäuse des Sicherungseinsatzes hin Biegeklemmlaschen für den elektrischen Leiter und zur Anschlußleitung hin Klemmteile zum mechanischen Umgreifen des Mantels der Anschlußleitung aufweist, und daß der Sicherungseinsatz, die Anschlußlaschen, die Biegeklemmlaschen, die Klemmteile und ein Stück der Anschlußleitung in einem gegen Feuchtigkeit und Schmutz abgedichteten Außengehäuse angebracht sind. Durch einen solchen Crimpanschluß wird der Montageaufwand erheblich verringert, denn es entfallen das komplizierte Einstecken in die Profilstützen und Riegel sowie das passende Anordnen der Kabelschuhe auf den gestanzten Löchern in den Anschlußlaschen und das Festziehen von Schrauben und Muttern. Außerdem erhöht sich die Zuverlässigkeit von selbst, denn es gibt keine Muttern, die sich durch Vibrationen lösen können, wodurch der Übergangswiderstand durch die diversen Verbindungsstellen sehr groß würde. Bei der erfindungsgemäßen Lösung ist die Zuverlässigkeit stattdessen merklich erhöht, wobei Schrauben, Muttern und sogar zwei Verbindungsstellen eingespart sind. Sowohl die Biegeklemmlaschen als auch die Klemmteile dienen der Zugentlastung für die Anschlußleitung, so daß der eigentliche Sicherungseinsatz besser geschützt ist, obgleich der Sicherungshalter die beschriebenen Erleichterungen und Vorteile hat.

Dort, wo der elektrische Leiter der Anschlußleitung für die Crimpverbindung mit der Anschlußlasche freigelegt ist und in der Nachbarschaft des freigelegten Stückes umgreift das neue Außengehäuse ein kleines Stück der Anschlußleitung, zum Beispiel eine Strecke von 1 bis 5 cm und vorzugsweise 2 bis 4 cm ab den den Mantel der Anschlußleitung mechanisch umgreifenden Klemmteilen. Man erkennt ohne weiteres, daß durch das neue Außengehäuse eine weitere Zugentlastung gegeben ist, die sich zusätzlich zu der Zugentlastung durch das Schmelzleitergehäuse ergibt. Außerdem sorgt das neue Außengehäuse für einen zusätzlichen Verdrehschutz. Das Außengehäuse kann man vorzugsweise gegen äußere Einflüsse abdichten, so daß die gefährlichen Schmutzstoffe oder auch Feuchtigkeit nicht in das Außengehäuse eindringen und damit auch nicht den Sicherungseinsatz beeinträchtigen können. Man erhält durch den neuen Aufbau eine Punktauflage an einem Kabelleiter und damit eine Punktentlastung desselben, wenn man diesen als Anschlußleitung nimmt. Das neue Außengehäuse kann zum Beispiel zwei Dichthalbschalen oder zwei Halbschalen mit einem dichtend dazwischen angeordneten O-Ring aufweisen. Der mechanische und der Feuchteschutz sind damit bestens gewährleistet. Verbessert wird dieser Vorteil noch dadurch, daß man das neue Außengehäuse feuchtigkeitsdicht auf der Anschlußleitung, zum Beispiel dem Mantel des Kabels, aufbringt.

Insbesondere durch die Biegeklemmlaschen und die Klemmteile kann eine "offene Form" für den neuen Crimpanschluß zur Verfügung gestellt werden, die bei leichter Montage mehrere Anschlußmöglichkeiten bietet.

Durch den Halter für den Sicherungseinsatz mit Gehäuse, in der Technik bisweilen auch Streifensicherung genannt, sind diese Sicherungseinsätze direkt zwischen zwei Crimpanschlüsse an der jeweiligen Anschlußleitung angebracht, ohne daß man zum Beispiel ein Kabel zusätzlich konfektionieren müßte.

Dabei ist es erfindungsgemäß weiterhin vorteilhaft, wenn der Schmelzleiter und die Anschlußlasche bzw. die beiden Anschlußlaschen eine Einheit sind. Die elektrische Zuverlässigkeit wird durch diese einheitliche Ausgestaltung noch weiter erhöht und wird überhaupt erst ermöglicht, weil der Schmelzleiter in dem neuen Sicherungshalter gegen äußere Zugbelastungen geschützt ist. Die Herstellung eines solchen Sicherungseinsatzes ist dadurch weiterhin vereinfacht, so daß niedrigere Herstellungskosten und geringerer Montageaufwand einen wirtschaftlich günstigeren Einsatz ermöglichen.

Günstig ist es gemäß der Erfindung auch, wenn die Anschlußlaschen am Gehäuse des Sicherungseinsatzes befestigt sind. Man erreicht auf diese Weise eine wirkungsvolle Zugentlastung und sogar Verdrehsicherung.

Günstig ist es gemäß der Erfindung ferner, wenn der Crimpanschluß mit Schutzmitteln gegen Schwingungen, Drehen und Zug versehen ist. Diese Schutzmittel sind durch die erfindungsgemäßen Maßnahmen einfach deshalb zu erreichen, weil (anstelle eines zwischengeschalteten Kabelschuhes) der elektrische Leiter der Anschlußleitung und sogar letztere gemeinsam mit ihrem elektrischen Leiter starr am Crimpanschluß und auch starr gegenüber dem Gehäuse des Sicherungseinsatzes fixiert sind. Insbesondere im Betrieb eines Kraftfahrzeuges können Verdreh-, Schwingungs- und Zugkräfte auftreten, welche durch die intensive Fixierung der erfindungsgemäßen Teile am Sicherungshalter dem zu schützenden eigentlichen Sicherungseinsatz dann nichts mehr anhaben können.

Dieser hervorragende Schutz trotz der einfachen Montagearbeiten und wirtschaftlichen Herstellungsmöglichkeiten ergibt sich bei einer besonders bevorzugten Ausgestaltung dadurch, daß in dem Außengehäuse auf beiden Seiten des Gehäuses des Sicherungseinsatzes gegen die jeweilige Biegeklemmlasche gelegte innere Stützen befestigt sind. Zum Beispiel sind die inneren Stützen an den Innenwandungen des Außengehäuses befestigt und erlauben ein gehäusefestes Fixieren der Anschlußleitung (auf beiden Seiten) und des Sicherungseinsatzes. Der länglich ausgestaltete Crimpanschluß erstreckt sich vorzugsweise durch diese inneren Stützen hindurch und kann sich nach wenigstens zwei Seiten gegen diese abstützen. Durch die Fixierung des Crimpanschlusses ist auch der Sicherungseinsatz selbst optimal gehalten.

Erfindungsgemäß können nach einer weiteren Ausgestaltung der Erfindung zusätzlich zu den inneren Stützen im Abstand zu diesen an dem jeweiligen Ende des Außengehäuses die Anschlußleitung umgreifende äußere Stützen vorgesehen sein. Für die beste Beschreibung kann man sich diejenige Ausführungsform vorstellen, bei welcher die eine Anschlußleitung gerade in ein längliches Außengehäuse hineinläuft, dort in dem Crimpanschluß befestigt und mit der einen Seite des Sicherungseinsatzes verbunden ist, wobei auf der gegenüberliegenden Seite des Sicherungseinsatzes umgekehrt dieselben Verhältnisse herrschen. D.h. von dem Gehäuse des Sicherungseinsatzes erstreckt sich nach außen - in der gleichen geraden Längsrichtung - der Crimpanschluß und die andere Anschlußleitung. Durch diesen Aufbau ist das Außengehäuse länglich ausgestaltet. Die beiden Enden des Außengehäuses befinden sich also im Bereich der Längsachse des gesamten Aufbaues, und in dieser Längsrichtung gesehen befinden sich die äußeren Stützen im Abstand von den inneren Stützen. Dazwischen verläuft die Anschlußleitung. Diese wird durch die äußeren Stützen von außen umgriffen und dadurch am Außengehäuse festgehalten und fixiert.

Besonders bevorzugt ist es dabei, wenn erfindungsgemäß das Außengehäuse mit einer Masse aus Isolierstoff gefüllt ist. Dieser kann die Fixierung der Crimpanschlüsse und des Sicherungseinsatzes merklich erhöhen und den Verdrehschutz durchgreifend verbessern. Dreht man nämlich die eine Anschlußleitung relativ zu der gegenüberliegenden Anschlußleitung, dann werden keinerlei Torsionskräfte auf Teile im Crimpanschluß und erst recht nicht auf den Bereich des Schmelzleiters übertragen. Dadurch aber ist ein hervorragender Schutz gegen Verdrehen, gegen Zug und auch gegen Schwingungen gewährleistet, die gerade bei Kraftfahrzeugen bisweilen zu Wackelkontakten führen könnten.

Die Isolierstoffmasse kann das Außengehäuse auch wie eine erstarrte Flüssigkeit umgeben und den Sicherungseinsatz, einschließlich des Crimpanschlusses, hervorragend gegen eindringende Feuchtigkeit schützen.

Weitere Vorteile, Merkmale und Anwendungsmöglichkeiten der vorliegenden Erfindung ergeben sich aus der folgenden Beschreibung eines bevorzugten Ausführungsbeispieles in Verbindung mit den anliegenden Zeichnungen. Bei diesen zeigen:
- Figur 1: die Draufsicht auf den Sicherungshalter gemäß der Erfindung mit dem in der Mitte angeordneten Sicherungseinsatz,
- Figur 2: eine Seitenansicht auf den Sicherungshalter, wenn man in Figur 1 von unten nach oben blickt,
- Figur 3: eine Ansicht des Sicherungshalters in dessen Längsrichtung, wenn man in den Figuren 1 und 2 zum Beispiel von rechts nach links blickt, und
- Figur 4: die Anordnung des in einer Anschlußleitung zwischengeschalteten Sicherungs-halter, wie in einem Außengehäuse abgedichtet befestigt und gegen Verdrehen, Zug und Schwingungen geschützt ist.

Von dem allgemein mit 1 bezeichneten Sicherungseinsatz sieht man im wesentlichen nur das zweiteilige Gehäuse 2, dessen zwei Hälften über Nietquetschverbindungen 3 aneinander befestigt sind. Von gegenüberliegenden Seiten des Gehäuses 2 des Sicherungseinsatzes 1 erstreckt sich je eine Anschlußlasche 4, die in der dargestellten Weise als Crimpanschluß ausgestaltet und allgemein mit 5 bezeichnet ist.

Die in Figur 4 rechts bzw. links gezeigte Anschlußleitung in Form eines Kabels ist mit 6 bezeichnet und durch den Crimpanschluß 5 fest mit dem Gehäuse 2 des Sicherungseinsatzes 1 verbunden.

Diese Verbindung ist auf den beiden bezüglich des Gehäuses 2 gegenüberliegenden Seiten des Sicherungseinsatzes 1 gleich ausgebildet, weshalb nur eine der beiden Seiten beschrieben zu werden braucht. Aus dem Spalt 7 zwischen den beiden Hälften des Gehäuses 2 des Sicherungseinsatzes 1 steht die Anschlußlasche 4 heraus, um sich etwas nach unten zu biegen und einerseits - von oben gesehen gemäß Figur 1 - schmaler zu werden und andererseits - von der Seite gemäß Figur 2 gesehen - U-förmig so heruntergebogen zu werden, daß sich eine Art nach unten offener Tunnel ergibt. In der rechten Hälfte dieses Tunnels verlängern sich diese "Seitenwände des Tunnels", so daß sich Biegeklemmlaschen 8 ergeben, in deren Bereich der Crimpanschluß 5 gemäß Darstellung der Figur 3 einen Querschnitt eines umgekehrten U hat. Der Crimpanschluß 5 kann hier also über die Seele oder den nicht dargestellten elektrischen Leiter eines Kabels (Anschlußleitung 6) aufgesetzt werden, wonach durch Umbiegen und Festcrimpen der Biegeklemmlaschen 8 eine mechanische und elektrische Befestigung des elektrischen Leiters der Anschlußleitung 6 erfolgt.

Gemäß Figur 2 erkennt man in der Seitenansicht des Sicherungshalters, daß sich der Crimpanschluß 5 etwas nach oben und rechts (d.h. jeweils vom Gehäuse 2 nach außen) erstreckt und in Klemmteilen 9 endet. Diese haben gemäß der Darstellung der Figur 3 in Blickrichtung der Längsachse des gesamten Sicherungshalters die Querschnittsform eines umgekehrten U. Aus Figur 3 sieht man, wie das Material des Crimpanschlusses 5 von den äußeren Klemmteilen 9 nach innen hin taschenartig gebogen ist, um die gewölbte Übergangsfläche 10 (Figur 3) zu den weiter nach innen zum Gehäuse 2 gelegenen Biegeklemmlaschen 8 hin zu schaffen.

Der Abstand zwischen den beiden parallelen Schenkeln der Klemmteile 9 ist durch diese Übergangsfläche 10 größer als zwischen den Biegeklemmlaschen; genug Platz, um die gesamte Anschlußleitung 6, zum Beispiel ihren Mantel, von außen zu umgreifen. Auch die U-förmig gebogenen Klemmteile 9 werden von oben über die Anschlußleitung 6 bzw. ihren Mantel aufgesteckt und dann durch Umbiegen unten so fest gecrimmt, daß die Klemmteile 9 die Anschlußleitung 6 voll und fest umgreifen. Dieser Zustand ist in Figur 4 gezeigt.

In Figur 4 erkennt man sowohl die Biegeklemmlaschen 8 als auch die Klemmteile 9 nur durch die äußeren seitlichen Begrenzungsflächen, denn die eigentlichen Biegeklemmlaschen 8 und Klemmteile 9 sind unter der Anschlußleitung 6 herumgebogen und daher in der Draufsicht der Figur 4 auf den Sicherungshalter (mit geschnitten dargestelltem Außengehäuse 11) nicht zu sehen.

Um den gesamten Aufbau des Sicherungshalters mit den Anschlußleitungen 6 ist gemäß Figur 4 das Außengehäuse 11 angebracht und befestigt. Nicht dargestellte Schrauben oder Klammern drücken die Enden des Außengehäuses 11 als äußere Stützen 12 dichtend außen auf die Anschlußleitung 6. Dabei werden auch die inneren Stützen 13 fest von außen gegen die Biegeklemmlaschen 8 gedrückt. Die in Figur 4 eingezeichneten grauen Pfeile 14 zeigen die Klemmstellen und Wirkkräfte gegen Schwingungen und gegen Verdrehungen. Möglicherweise wirkende Torsionskräfte sind durch die kreisförmigen Pfeile 15 angedeutet.

Im Querschnitt kann das Außengehäuse 11 viereckig, oval oder rechteckig sein. Es besteht vorzugsweise aus einem hartem Isolierstoff und weist zwei Teile auf. In jedem Teil sind die inneren und äußeren Stützen 13, 12 angeordnet, so daß für die Montage der Sicherungshalter gemäß den Figuren 1 bis 3 mit fest verbundenen Anschlußleitungen 6 auf eine untere Hälfte des Außengehäuses 11 aufgelegt wird. Die andere Hälfte des Außengehäuses 11 wird danach aufgesetzt und festgeschraubt. Vor- oder nachher kann das Innere des Außengehäuses 11 mit einer Isolierstoffmasse gefüllt bzw. ausgegossen werden.

## Patentansprüche

1. Sicherungshalter für einen Sicherungseinsatz (1), aus dessen Gehäuse (2) zwei Anschlüsse (4) herausstehen, die außen jeweils mit einer Anschlußleitung (6) verbindbar sind und innerhalb des Gehäuses (2) mit einem Schmelzleiter verbunden sind, wobei jeder Anschluß (4) als Crimpanschluß (5) für die direkte elektrische und mechanische Verbindung mit der Anschlußleitung (6) ausgestaltet ist, **dadurch gekennzeichnet, daß** jeder Anschluß eine als Crimpanschluß (5) ausgestattete Anschlußlasche (4) ist, der Crimpanschluß (5) zum Gehäuse (2) des Sicherungseinsatzes (1) hin Biegeklemmlaschen (8) für den elektrischen Leiter und zur Anschlußleitung (6) hin Klemmteile (9) zum mechanischen Umgreifen des Mantels der Anschlußleitung (6) aufweist, und daß der Sicherungseinsatz (1), die Anschlußlaschen (4), die Biegeklemmlaschen (8), die Klemmteile (9) und ein Stück der Anschlußleitung (6) in einem gegen Feuchtigkeit und Schmutz abgedichteten Außengehäuse (11) angebracht sind.

2. Sicherungshalter nach Anspruch 1, **dadurch gekennzeichnet, daß** der Schmelzleiter und die Anschlußlasche (4) eine Einheit sind.

3. Sicherungshalter nach Anspruch 1 oder 2, **dadurch gekennzeichnet, daß** die Anschlußlaschen (4) am Gehäuse (2) des Sicherungseinsatzes (1) befestigt sind.

4. Sicherungshalter nach einem der Ansprüche 1 bis 3, **dadurch gekennzeichnet, daß** der Crimpanschluß (5) mit Schutzmitteln(8 - 13) gegen Schwingungen, Verdrehen und Zug versehen ist.

5. Schwingungshalter nach Anspruch 4, **dadurch gekennzeichnet, daß** in dem Außengehäuse (11) auf beiden Seiten des Gehäuses (2) des Sicherungseinsatzes (1) gegen die jeweilige Biegeklemmlasche (8) gelegte innere Stützen (13) befestigt sind.

6. Sicherungshalter nach Anspruch 4 oder 5, **dadurch gekennzeichnet, daß** zusätzlich zu den inneren Stützen (13) im Abstand zu diesen an dem jeweiligen Ende des Außengehäuses (11) die Anschlußleitung (6) umgreifende äußere Stützen (12) vorgesehen sind.

7. Sicherungshalter nach einem der Ansprüche 1 bis 6, **dadurch gekennzeichnet, daß** das Außengehäuse (11) mit einer Masse aus Isolierstoff gefüllt ist.

## Claims

1. A fuse holder for a fuse insert (1), out of the housing (2) of which project two connections (4) which can be externally connected to a respective connecting wire (6) and within the housing (2) are connected to a fusible element, wherein each connection (4) is in the form of a crimp connection (5) for direct electrical and mechanical connection to the connecting wire (6), **characterised in that** each connection is a connecting tongue (4) which is in the form of a crimp connection (5), the crimp connection (5) towards the housing (2) of the fuse insert (1) has bending terminal tongues (8) for the electrical conductor and towards the connecting wire (6) has clamping portions (9) for mechanically embracing the sheath of the connecting wire (6) and that the fuse insert (1), the connecting tongues (4), the bending terminal tongues (8), the clamping portions (9) and a part of the connecting wire (6) are mounted in an outer housing (11) which is sealed off in relation to moisture and dirt.

2. A fuse holder according to claim 1 **characterised in that** the fusible element and the connecting tongue (4) are a unit.

3. A fuse holder according to claim 1 or claim 2 **characterised in that** the connecting tongues (4) are fixed to the housing (2) of the fuse insert (1).

4. A fuse holder according to one of claims 1 to 3 **characterised in that** the crimp connection (5) is provided with protection means (8 - 13) in relation to vibration, twisting and tension.

5. A fuse holder according to claim 4 **characterised in that** fixed in the outer housing (11) on both sides of the housing (2) of the fuse insert (1) are inner supports (13) which are placed against the respective bending terminal tongue (8).

6. A fuse holder according to claim 4 or claim 5 **characterised in that** in addition to the inner supports (13) provided at a spacing in relation thereto at the respective end of the outer housing (11) are outer supports (12) embracing the connecting wire (6).

7. A fuse holder according to one of claims 1 to 6 **characterised in that** the outer housing (11) is filled with a mass of insulating material.

## Revendications

1. Support de fusible pour une cartouche (1) de fusible, à partir du boîtier (2) sortent deux connexions (4) qui peuvent être respectivement reliées à une ligne (6) de raccordement à l'extérieur et à un conducteur fusible à l'intérieur du boîtier (2), chaque connexion (4) étant configurée en tant que connexion (5) à sertir pour la liaison électrique et mécanique directe avec la ligne (6) de raccordement, **caractérisé en ce que** chaque connexion est une languette (4) de connexion configurée comme une connexion (5) à sertir, la connexion (5) à sertir présente vers le boîtier (2) de la cartouche (1) de fusible des plaquettes (8) de serrage de flexion pour le conducteur électrique et vers la ligne (6) de connexion des parties (9) de serrage pour envelopper mécaniquement l'enveloppe de la ligne (6) de connexion, et **en ce que** la cartouche (1) de fusible, les languettes (4) de connexion, les plaquettes (8) de serrage de flexion, les parties (9) de serrage et une partie de la ligne (6) de connexion sont disposés dans un boîtier extérieur étanche à l'humidité et à la poussière.

2. Support de fusible selon la revendication 1, **caractérisé en ce que** le conducteur fusible et la languette de connexion (4) forment une unité.

3. Support de fusible selon la revendication 1 à 2, **caractérisé en ce que** les languettes (4) de connexion sont fixées sur le boîtier (2) de la cartouche (1) de fusible.

4. Support de fusible selon l'une quelconque des revendications 1 à 3, **caractérisé en ce que** la connexion (5) à sertir est pourvue de moyens (8, 13) de protection, contre les vibrations, la torsion et la traction.

5. Support de fusible selon la revendication 4, **caractérisé en ce que** des supports intérieurs (13) disposés contre chaque plaquette (8) de serrage de flexion sont fixés de chaque côté du boîtier (2) de la cartouche (1) de fusible dans le boîtier (11) extérieur.

6. Support de fusible selon la revendication 4 ou 5, **caractérisé en ce que**, en plus des supports intérieurs (13), des supports extérieurs (12) situés à distance de ceux-ci qui sont prévus sur chacune des extrémités du boîtier (11) extérieur, enveloppent la ligne (6) de connexion.

7. Support de fusible selon l'une quelconque des revendications 1 à 6, **caractérisé en ce que** le boîtier (11) extérieur est rempli d'une matière fabriquée à partir d'un isolant.
